# EUROPÄISCHE PATENTSCHRIFT

(11) **EP 0 445 329 B1**
(45) Veröffentlichungstag und Bekanntmachung des Hinweises auf die Patenterteilung: **16.12.1992**
(21) Anmeldenummer: 90104368.7
(22) Anmeldetag: 07.03.1990
(51) Int. Cl.: F02D 41/24, F02D 41/26

(54) **Steuerverfahren für eine Brennkraftmaschine**
Control installation for a combustion engine
Installation de commande d'un moteur à combustion

(43) Veröffentlichungstag der Anmeldung: 11.09.1991
(73) Patentinhaber: SIEMENS AKTIENGESELLSCHAFT, 80333 München (DE)
(72) Erfinder: Schaff, Helmut, Dipl.-Ing., D-8411 Sinzing (DE)

(56) Entgegenhaltungen:
- EP-A- 0 154 034
- EP-A- 0 158 867
- GB-A- 2 050 644
- PATENT ABSTRACTS OF JAPAN, Band 9, Nr. 243 (P-392)[1966], 30. September 1985;& JP-A-60 95 646 (MAZDA) 29-05-1985

## Beschreibung

Die Erfindung betrifft ein Steuerverfahren für eine Brennkraftmaschine gemäß Oberbegriff von Anspruch 1.

Bei solchen Steuerverfahren für Brennkraftmaschinen zur Steuerung der Zündung, Einspritzung usw. werden häufig sogenannte Ein-Chip-Computer verwendet. Diese haben einen Mikroprozessor als Zentraleinheit, einen Festwertspeicher zur Speicherung eines Betriebsprogramms und einen Arbeitsspeicher sowie die entsprechenden Busverbindungen auf einem Chip integriert. Ein kundenspezifisch änderbarer externer Speicher enthält die Daten, mit denen das Betriebsprogramm arbeitet.

Eine solche Anordnung hat den Vorteil, daß das Betriebsprogramm für verschiedenste Motortypen immer gleich ist und nur die Daten in dem externen Speicher kundenspezifisch geändert werden müssen. Dies ist z.B. in der europäischen Patentschrift 154 034 beschrieben.

Der externe Speicher hat hierbei folgende Struktur: Die Adressen eines Adreßblocks bleiben bei jeder Variante gleich, so daß das Betriebsprogramm, das immer über diesen Adreßblock auf Daten zugreift, bei allen Varianten gleich sein kann. Die Speicherinhalte dieses Adreßblocks sind die Adressen spezifischer Daten in Datenblöcken oder die Adressen eines Adreßverteilers (in der europäischen Patentschrift Vektorenfeld genannt). Die Speicherinhalte dieses Adreßverteilers wiederum sind dann ein oder mehrere Adressen von spezifischen Daten.

Beim Betrieb eines solchen Systems adressiert der Mikroprozessor, wenn er bei der Abarbeitung des Betriebsprogramms den entsprechenden Befehl erreicht hat die erste Speicherzelle des Adreßblocks und liest deren Speicherinhalt aus. Mit diesem Speicherinhalt adressiert er dann entweder direkt die entsprechende Speicherzelle in den Datenblöcken oder eine Speicherzelle in dem Adreßverteiler. Im zweitgenannten Fall muß er dann über den Speicherinhalt in dem Adreßverteiler ein oder mehrere Speicherzellen in den Datenblöcken adressieren, um schließlich an deren Speicherinhalte zu gelangen.

Im zuletzt genannten Fall führt der Weg zu einem bestimmten Speicherinhalt über zwei indirekte Adressierungen. Durch die dafür nötige Anzahl von Taktschritten verlangsamt sich der Programmlauf des Betriebsprogramms entsprechend.

Bei dem beschriebenen System ist es außerdem relativ schwierig die Speicherinhalte in dem externen Speicher - z.B. bei Fahrversuchen oder Optimierungen - zu ändern. Dazu muß entweder der ganze Speicher ausgetauscht oder von außen her gelöscht und umprogrammiert werden.

Der vorliegenden Erfindung liegt dem gegenüber die Aufgabe zugrunde, ein System gemäß dem Oberbegriff von Anspruch 1 so weiterzubilden, daß der Mikroprozessor beim Zugriff auf spezielle Daten in dem externen Speicher weniger Taktschritte benötigt, so daß der Programmlauf schneller wird. Außerdem soll das System bei Fahrversuchen möglichst einfach umprogrammierbar sein.

Die erfindungsgemäße Lösung ist im Anspruch 1 gekennzeichnet.

Bei der erfindungsgemäßen Lösung wird ein Adreßblock verwendet, dessen Speicherinhalte ausschließlich auf den Adreßverteiler hinweisen. Ein direkter Hinweis auf eine Speicherzelle eines Datenblocks - wie beim Stand der Technik - ist nicht vorgesehen. Im Adreßverteiler ist als Speicherinhalt mindestens eine Adresse eines Datenblocks abgelegt.

Beim Start des Steuersystems arbeitet der Mikrorechner vor dem eigentlichen Betriebsprogramm ein Initialisierungsprogramm ab. Dabei wird über den Adreßblock der Adreßverteiler adressiert und dessen Speicherinhalte in dem Arbeitsspeicher des Mikrorechners unter Adressen abgespeichert, die in dem Betriebsprogramm bei den einzelnen Datenaufrufen vorgesehen sind. Im eigentlichen Betrieb kann dann das Betriebsprogramm auf die Daten in dem externen Speicher über den im Arbeitsspeicher abgelegten Adreßverteiler zugreifen. Daher muß der Mikrorechner im Betrieb nicht mehr zweifach indirekt adressieren - wie beim Stand der Technik, - sondern nur noch einfach, indirekt. Dies erfordert entsprechend weniger Taktschritte und verschnellert daher den Ablauf des Betriebsprogramms.

Das erfindungsgemäße System gewährleistet eine einfache Änderung des Zugriffs auf die verwendeten Daten bei Fahrversuchen. Da die Zuordnung zu diesen Daten in dem Adreßverteiler festgelegt ist und dieser Adreßverteiler sich im Arbeitsspeicher des Mikrorechners befindet, kann er sehr leicht und beliebig oft geändert werden. Erst die endgültig gefundene optimale Lösung muß dann in dem externen Speicher abgelegt werden.

Die Erfindung wird anhand der Figuren näher erläutert. Dabei zeigen:
Figur 1 ein Blockschaltbild eines Steuersystems,
Figur 2 die Datenstruktur in den einzelnen Speichern und den Vorgang bei einem Initialisierungsprogramm, und
Figur 3 den Vorgang bei einem Betriebsprogramm.

Die Figur 1 zeigt ein Blockschaltbild eines Steuersystems für eine Brennkraftmaschine zum Betreiben der Zündung und der Einspritzung. Ein Mikrorechner MC ist ein handelsüblicher Ein-Chip-Computer mit einem auf dem Chip integrierten Festwertspeicher ROM und einem Arbeitsspeicher RAM. Der Mikrorechner MC hat über eine Busverbindung Zugriff auf einen externen Speicher in Form eines EPROMS und über eine entsprechende Schnittstelle I/O auf das Zündungs- und Einspritzsystem IGN, INJ der Brennkraftmaschine. Die Information über den Betriebszustand der Brennkraftmaschine erhält der Mikrorechner MC über diverse Sensoren S mit denen er ebenfalls über die Schnittstelle I/O verbunden ist. In dem Festwertspeicher ROM des Mikrorechners MC ist ein Betriebsprogramm BP abgelegt, gemäß dem die Funktionen der Zündung und Einspritzung gesteuert werden. Der Festwertspeicher ROM enthält außerdem ein Initialisierungsprogramm IP, das später erläutert wird.

Das Betriebsprogramm BP und das Initialisierungsprogramm IP sind für jede Motorvariante gleich, so daß der Mikrorechner MC fertig programmiert für jede Variante einsetzbar ist. Die spezifischen Daten für jede einzelne Motorvariante sind in dem externen EPROM abgelegt, auf die der Mikrorechner MC über die Busverbindung zugreifen kann.

Die Datenstruktur in den einzelnen Speichern ist aus Figur 2 ersichtlich. In dem Festwertspeicher ROM ist in einem ersten Speicherbereich das Initialisierungsprogramm IP und in einem zweiten Speicherbereich das Betriebsprogramm BP abgelegt.

In dem EPROM ist in einem ersten Speicherbereich ein Adreßblock AB und in weiteren Speicherbereichen jeweils ein Datenblock DBl bis DBn mit jeweils einem vorangestellten Adreßverteiler AVl bis AVn abgelegt.

Die einzelnen Blöcke sind folgendermaßen verknüpft: Die Speicherinhalte des Adreßblocks AB sind die Adressen der Adreßverteiler AVl bis AVn. Die Adreßverteiler AVl bis AVn enthalten dann entweder nur eine Adresse oder eine ganze Reihe von Adressen in Form eines Vektors, unter denen spezifische Daten in den einzelnen Datenblöcken DBl bis DBn abgelegt sind.

Beim Start des Steuersystems wird über eine entsprechende Hardwaresteuerung zuerst das Initialisierungsprogramm IP im ROM aufgerufen. In dem Initialisierungsprogramm IP ist die Anfangsadresse des Adreßblocks AB abgelegt, in dem sich als Speicherinhalte die Adressen der einzelnen Adreßverteiler AVl bis AVn finden. Das Initialisierungsprogramm IP liest über diesen Weg die Adreßverteiler AVl bis AVn aus und legt sie in dem RAM ab, und zwar unter Adressen, die durch das Betriebsprogramm BP bestimmt sind. Dieser Vorgang ist in der Figur 2 durch die gestrichelten Linien und die Pfeile angedeutet.

Im Betrieb des Steuersystems adressiert dann das Betriebsprogramm BP bei jedem Datenaufruf einen der Adreßverteiler AVl bis AVn im RAM. Dieser Vorgang ist in Figur 3 gezeigt. Da die einzelnen Adreßverteiler AVl bis AVn die Adressen der spezifischen Daten in den Datenblöcken DBl bis DBn enthalten, kann das Betriebsprogramm BP auf diese Daten zugreifen.

Der Adreßblock AB und die Adreßverteiler AVl bis AVn in dem EPROM werden also im Betrieb nicht gebraucht. Da sich also die Taktschritte zum Adressieren und Auslesen dieser Blöcke erübrigen, wird der Programmlauf des Betriebsprogramms BP demgegenüber wesentlich verkürzt.

Die Zuordnung der spezifischen Daten in den Datenblöcken DBl bis DBn ist damit im Betrieb über die im RAM abgelegten Adreßverteiler AVl bis AVn festgelegt. Soll diese Datenzuordnung, z.B. bei Fahrversuchen, geändert werden, so kann dies über eine Änderung der Adressen in den Adreßverteilern AVl bis AVn im RAM geschehen. Ein solcher Zugriff auf den RAM ist einfach - z.B. über einen Diagnosebefehl - möglich und insbesondere kann der Inhalt eines RAMs ohne nachteilige Auswirkungen beliebig oft geändert werden. Müßten diese Änderungen dagegen im EPROM selbst durchgeführt werden, so wäre die Lebensdauer des EPROMs bald erschöpft. Außerdem ist der Änderungsvorgang bei einem EPROM deutlich aufwendiger. Selbstverständlich muß das EPROM alle Daten, auf die bei einem Optimierungsprozeß zugegriffen werden soll, von vornherein enthalten.

## Patentansprüche

1. Steuerverfahren für eine Brennkraftmaschine, mit einem Mikrorechner (MC), der
- einen Festwertspeicher (ROM) für ein Betriebsprogramm (BP) und
- einen Arbeitsspeicher (RAM) aufweist, und
mit einem änderbaren externen Speicher (EPROM) für spezifische Daten, auf die das Betriebsprogramm (BP) zugreift, wobei in dem externen Speicher abgelegt sind:
- ein Adreßblock (AB), dessen Speicherinhalt mindestens eine Adresse von mindestens einem Adreßverteiler (AVl bis AVn) ist;
- wobei mindestens ein Datenblock (DBl bis DBn) vorgesehen ist, dem ein solcher Adreßverteiler (AVl bis AVn) so zugeordnet ist, daß die Speicherinhalte des Adreßverteilers (AVl bis AVn) die Adressen der Daten in dem zugeordneten Datenblock (DBl bis DBn) sind;
- und wobei das Betriebsprogramm (BP) auf die Daten in jedem Datenblock (DBl bis DBn) über den im Arbeitsspeicher (RAM) abgelegten, zugeordneten Adreßverteiler (AVl bis AVn) zugreift,
**dadurch gekennzeichnet**,
daß in dem Festwertspeicher (ROM) ein Initialisierungsprogramm (IP) abgelegt ist, das beim Start des Steuerverfahrens mit Hilfe des Adreßblocks (AB) alle Adreßverteiler (AVl bis AVn) aus dem externen Speicher ausliest und in dem Arbeitsspeicher (RAM) unter Adressen ablegt, die durch das Betriebsprogramm (BP) bestimmt sind.

## Claims

1. Control method for an internal combustion engine, comprising a microcomputer (MC) which has
- a read-only- memory (ROM) for an operating program (BP) and
- a working memory (RAM), and
having a variable external memory (EPROM) for specific data which the operating program (BO) accesses, in which case the following are stored in the external memory:
- an address block (AB) whose memory contents have at least one address of at least one address distributor (AV1 to AVn);
- in which case at least one data block (DB1 to DBn) is provided to which such an address distributor (AV1 to AVn) is assigned in such a way that the memory contents of the address distributor (AV1 to AVn) are the addresses of the data in the assigned data block (DB1 to DBn);
- and in which case the operating program (BP) accesses the data in each data block (DB1 to DBn) via the assigned address distributor (AV1 to AVn) stored in the working memory (RAM),
characterised in that an initialising program (IP) is stored in the read-only memory (ROM), which program reads out all the address distributors (AV1 to AVn) from the external memory at the start of the control process with the aid of the address block (AB) and stores them in the address memory (RAM) at addresses which are determined by the operating program (BP).

## Revendications

1. Procédé de commande d'un moteur à combustion interne, à un micro-ordinateur (MC), qui comporte
- une mémoire morte (ROM) pour un programme de fonctionnement (BP), et
- une mémoire de travail (RAM), et comportant
une mémoire externe variable modifiable (PROM) pour des données spécifiques auxquelles le programme de fonctionnement (BP) a accès, mémoire externe dans laquelle est mémorisé :
- un bloc d'adresses (AB), dont le contenu de mémoire est au moins une adresse d'au moins un répartiteur d'adresses (AV1 à AVn);
- dans lequel il est prévu au moins un bloc de données (DB1 à DBn), auquel un tel répartiteur d'adresses (AV1 à AVn) est associé de telle sorte que les contenus en mémoire du répartiteur d'adresses (AV1 à AVn) sont les adresses des données dans le bloc associé de données (DB1 à DBn); et
- le programme de service (BP) accédant aux données dans chaque bloc de données (DB1 à DBn) par l'intermédiaire du répartiteur associé d'adresses (AV1 à AVn), qui est mémorisé dans la mémoire de travail (RAM),
caractérisé par le fait
que dans la mémoire morte (ROM) est mémorisé un programme d'initial isation (IP), qui lors du démarrage du procédé de commande, lit, à l'aide du bloc d'adresses (AB), tous les répartiteurs d'adresses (AV1 à AVn) de la mémoire externe et les mémorise dans la mémoire de travail (RAM) sous la forme d'adresses qui sont déterminées par le programme de service (BP).
